# EUROPÄISCHE PATENTSCHRIFT

(11) **EP 0 141 206 B1**
(45) Veröffentlichungstag und Bekanntmachung des Hinweises auf die Patenterteilung: **09.12.1987**
(21) Anmeldenummer: 84111067.9
(22) Anmeldetag: 17.09.1984
(51) Int. Cl.: F22B 37/24, B65D 90/12

(54) **Abstützvorrichtung für waagerecht liegende Druckbehälter**
Supporting arrangement for horizontally disposed pressure vessels
Dispositif de support pour réservoirs sous pression disposés horizontalement

(30) Priorität: 28.09.1983 DE 3335545
(43) Veröffentlichungstag der Anmeldung: 15.05.1985
(73) Patentinhaber: SIEMENS AKTIENGESELLSCHAFT, 80333 München (DE)
(72) Erfinder: Netsch, Erich, D-8524 Neunkirchen/Brand (DE); Tratz, Herbert, Dr. Dipl.-Ing., D-8561 Ottensoos (DE); Welch, Richard, D-8520 Erlangen (DE)

## Beschreibung

Die Erfindung liegt auf dem Gebiet der Lagerung eines waagerecht liegenden Druckbehälters und ist bei der konstruktiven Ausgestaltung der verschiebungsfreien Zuordnung von Druckbehälter und Kesselstuhl anzuwenden.

Zur Lagerung waagerecht liegender, grosser Druckbehälter, wie sie vor allem in Dampfkraftanlagen wie konventionellen Kraftwerken und Kernkraftwerken eingesetzt werden, sind Abstützvorrichtungen bekannt, die im wesentlichen aus einem zwischen dem Druckbehälter und dem Fundament angeordneten Kesselstuhl mit einer an die Behälterwand angepassten, schalenartigen Auflagefläche bestehen. Um axiale Verschiebungen zwischen dem Druckbehälter und dem Kesselstuhl, wie sie beispielsweise durch Stossbeanspruchungen (z.B. Erdbeben) auftreten könnten, zu vermeiden, ist es bekannt, an den Druckbehälter Halteeisen anzuschweissen, die über Knaggen mit einem Lager verschweisst sind, das im Einbauzustand an der Seitenkante der Auflagefläche des Kesselstuhls anliegt (DE-AS 2 840 528). Diese von der Funktion her sichere Zuordnung von Druckbehälter und Kesselstuhl ist allerdings fertigungstechnisch aufwendig. Sie bietet ausserdem keine Sicherung gegen Verdrehen des Druckbehälters im Kesselstuhl.

Aus der US-A-2 463 880 ist eine Abstützvorrichtung für waagerecht liegende, zylindrische Druckbehälter bekannt, die aus einem zwischen dem Behälter und dem Fundament angeordneten Kesselstuhl mit ringförmigen Auflageflächen besteht, wobei der Behälter gegenüber dem Kesselstuhl an mehreren Stellen mittels Halteelementen axial fixiert ist, die mit dem Behältermantel verbunden sind. Hierbei besteht das jeweilige Halteelement zur gleichzeitigen Sicherung des Behälters gegen Verdrehen aus einem auf den Behältermantel aufgeschweissten Rohrstutzen, der in eine über eine Tragkonstruktion lösbar befestigte Hülse eingreift.

Ausgehend von einer Abstützvorrichtung mit den Merkmalen des ersten Teils des Patentanspruchs liegt der Erfindung die Aufgabe zugrunde, die Halteelemente und deren Verbindung mit dem Behältermantel sowie deren Eingriff mit dem Kesselstuhl so auszugestalten, dass mit geringem Aufwand an Schweissarbeiten eine Fixierung des Behälters sowohl in axialer Richtung als auch in Umfangsrichtung erzielt wird.

Zur Lösung dieser Aufgabe ist gemäss der Erfindung vorgesehen, dass das jeweilige Halteelement aus einem Bolzen besteht, der in einer am Kesselstuhl lösbar befestigten Tragkonstruktion mittels einer Hülse axial geführt ist und mit einer in dem Behältermantel vorgesehenen Vertiefung oder mit einem auf den Behältermantel aufgeschweissten Rohrstutzen radial im Eingriff steht.

Ein Ausführungsbeispiel der neuen Abstützvorrichtung ist in den Figuren 1 und 2 dargestellt.

Gemäss den Figuren 1 und 2 liegt ein Druckbehälter mit dem Behältermantel 1 waagerecht auf dem Kesselstuhl 2 auf, der aus dem Fuss 3 und der schalenartigen Auflagefläche 4, nämlich der Kesselstuhlschale, besteht. Auf den Kesselstuhl ist eine Tragkonstruktion 5 für eine zylindrische Hülse 6 lösbar aufgesetzt, wobei die Hülse 6 radial zum Behälter angeordnet ist. In der Hülse 6 ist ein Bolzen 7 geführt und mit einem Querstift 8 fixierbar. Der Bolzen 7 ragt in eine Ausnehmung 9 der Behälterwand 1 ein. Wenn die Behälterwand sehr dünn ist «, 35 mm), kann man auf diese einen Rohrstutzen aufschweissen, in den dann der Bolzen 7 eingesteckt wird.

## Patentansprüche

Abstützvorrichtung für waagerecht liegende, zylindrische Druckbehälter, insbesondere für entsprechende Druckbehälter in Dampfkraftanlagen, bestehend aus einem zwischen dem Behälter und dem Fundament angeordneten Kesselstuhl mit einer schalenartigen Auflagefläche (Kesselstuhlschale), wobei der Behälter gegenüber dem Kesselstuhl an einer oder mehreren Stellen mittels Halteelementen axial fixiert ist, die einerseits mit dem Behältermantel verbunden sind und andererseits mit dem Kesselstuhl im Eingriff stehen, dadurch gekennzeichnet, dass zur gleichzeitigen Sicherung des Behälters gegen Verdrehen das jeweilige Halteelement aus einem Bolzen (7) besteht, der in einer am Kesselstuhl (2) lösbar befestigten Tragkonstruktion (5) mittels einer Hülse (6) axial geführt ist und mit einer in dem Behältermantel (1) vorgesehenen Vertiefung (9) oder mit einem auf dem Behältermantel aufgeschweissten Rohrstutzen radial im Eingriff steht.

## Claims

A supporting arrangement for horizontally disposed cylindrical pressure vessels, particularly for such pressure vessels in steam power plants, consisting of a boiler support located between the vessel and the base, with a dish-shaped support surface (boiler support dish), the vessel being axially fixed with respect to the boiler support by means of supporting members at one or more points, these supporting members being, on the one hand, connected to the vessel wall and, on the other hand, engaged with the boiler support, characterised in that for simultaneously securing the vessel against rotation, each supporting member consists of a bolt (7), which is guided axially, by means of a sleeve (6), into a supporting structure (5) which is detachably fastened on the boiler support (2), and is engaged radially with a recess (9) provided in the vessel wall (1) or with a socket welded onto the vessel wall (1).

## Revendications

Dispositif pour supporter des révervoirs sous pression, cylindriques et disposés horizontalement, notamment des cuves sous pression de centrales à vapeur, constitué d'un berceau de chaudière qui est disposé entre le réservoir et les fondations et qui a une surface d'appui en forme de coque (coque de berceau de chaudière), le réservoir étant immobilisé axialement par rapport au berceau de chaudière en un ou en plusieurs endroits au moyen d'eléments de maintien, qui d'une part sont reliés à la face latérale du réservoir et qui d'autre part sont en contact avec le berceau de chaudière, caractérisé en ce que, pour, empêcher en même temps la cuve de tourner, chaque élément de maintien est constitué d'un axe (7), qui est guidé axialement, au moyen d'un manchon (6), dans une ossature porteuse (5) fixée de manière amovible au berceau de chaudière (2) et qui est engagé dans un évidement (9) ménagé sur la face latérale du réservoir ou dans un raccord tubulaire soudé à la face latérale du réservoir.
